# EUROPÄISCHE PATENTSCHRIFT

(11) **EP 1 497 126 B1**
(45) Veröffentlichungstag und Bekanntmachung des Hinweises auf die Patenterteilung: **06.10.2010**
(21) Anmeldenummer: 03727215.0
(22) Anmeldetag: 24.04.2003
(51) Int. Cl.: B41F 27/12

(54) **ZYLINDER EINER ROTATIONSDRUCKMASCHINE MIT EINER VORRICHTUNG ZUM BEFESTIGEN VON MINDESTENS EINEM AUFZUG AUF DIESEM ZYLINDER**
CYLINDER OF A ROTARY PRINTING PRESS COMPRISING A DEVICE FOR FIXING AT LEAST ONE PACKING TO THIS CYLINDER
CYLINDRE D'UNE MACHINE A IMPRIMER ROTATIVE AVEC UN DISPOSITIF DE FIXATION D'AU MOINS UN HABILLAGE SUR CE CYLINDRE

(30) Priorität: 25.04.2002 DE 10218474
(43) Veröffentlichungstag der Anmeldung: 19.01.2005
(73) Patentinhaber: Koenig & Bauer Aktiengesellschaft, 97080 Würzburg (DE)
(72) Erfinder: SCHÄFER, Karl, Robert, 97273 Kürnach (DE)
(86) Internationale Anmeldenummer: PCT/DE2003/001332
(87) Internationale Veröffentlichungsnummer: WO 2003/091024

(56) Entgegenhaltungen:
- DE-A- 19 924 785
- DE-A- 19 924 787

## Beschreibung

Die Erfindung betrifft einen Zylinder einer Rotationsdruckmaschine mit einer Vorrichtung zum Befestigen von mindestens einem Aufzug auf diesem Zylinder gemäß dem Oberbegriff des Anspruchs 1.

In der DE 199 24 785 A1 wird eine Vorrichtung zum Spannen und/oder Klemmen von biegsamen Platten mit abgekanteten Einhängeschenkeln beschrieben, wobei ein Einhängeschenkel in einer Zylindergrube von einer schwenkbar gelagerten, mit drei Armen versehenen Profilleiste an einer Grubenwand andrückbar angeordnet ist, wohingegen ein anderer Einhängeschenkel mit einer Klemmrolle an einer anderen Stelle der Grubenwand andrückbar angeordnet ist. Überdies ist aus dieser Schrift bekannt, dass die Profilleiste zu mehrere kürzere Profilleisten oder eine die Profilleiste Iagernde Stützleiste in mehrere kürzere Stützleisten unterteilbar ist, wobei benachbarte Stützleisten mittels einer Kupplung, z. B. einer beidendigen Verzahnung miteinander verbunden sind. Ein freies Ende der sich in der Zylindergrube befindlichen ersten und letzten Stützleiste sind drehfest mit einem Endkuppelstück verbunden, welches seinerseits mit seinen die Zylindergrube überdeckenden Teilen an den Flanken des Zylinders beispielsweise durch Verschraubung befestigt ist.

Durch die DE 199 24 787 A1 ist eine Vorrichtung zum Klemmen und Lösen von biegsamen Platten mit abgekanteten Einhängeschenkeln bekannt, bei der in einer axial zum Kanal verlaufenden Querschnittsfläche zwei zusammenwirkende Leisten vorgesehen sind, die gegensinnig jeweils von einer Feder mit einer Kraft beaufschlagt werden, wobei sich beide Federn jeweils mit einem Ende an einer Innenwand eines im Kanal angeordneten Basiskörpers abstützen, wobei sich diese Abstützstelle der Federn im Wesentlichen orthogonal zur Lagerstelle der Leisten befindet. Die Federn üben zwar die zur Klemmung erforderliche Kraft auf die Leisten aus, jedoch fixieren sie während der Klemmung nicht gleichzeitig die Leisten in ihrer Lagerstelle im Kanal.

Der Erfindung liegt die Aufgabe zugrunde, einen Zylinder einer Rotationsdruckmaschine mit einer Vorrichtung zum Befestigen von mindestens einem Aufzug auf diesem Zylinder zu schaffen, wobei die Vorrichtung zum Befestigen des mindestens einen Aufzugs einfach und kostengünstig herstellbar ist.

Die Aufgabe wird erfindungsgemäß durch die Merkmale des Anspruchs 1 gelöst.

Die mit der Erfindung erzielbaren Vorteile bestehen insbesondere darin, dass eine einfach und kostengünstig herstellbare Form der mit einem Haltemittel bzw. Klemmstück versehenen Vorrichtung zum Befestigen von mindestens einem Aufzug auf einem Zylinder einer Rotationsdruckmaschine möglich ist.

Insbesondere ist in Verbindung mit einer Pressung des Haltemittels bzw. Klemmstücks gegen eine Wandung der Öffnung des Kanals eine wirkungsvolle Klemmbefestigung für mindestens einen in die Öffnung des Kanals eingeführten Schenkel eines auf der Mantelfläche des Zylinders aufliegenden Aufzug ausführbar, wobei gleichzeitig das Haltemittel bzw. Klemmstück im Kanal sicher fixiert wird.

Für die Befestigung des Aufzugs ist weder eine mit drei leistenförmigen Armen versehene und damit kompliziert gestaltete Profilleiste erforderlich noch eine Klemmrolle, die zwischen der Profilleiste und einer als ihr Widerlager dienenden Stützleiste geführt und gegen einen an der Grubenwand anliegenden Einhängeschenkel zum Zwecke einer indirekten Klemmung angedrückt werden muss. Ebenso entfällt eine zum Beispiel aus einer Verzahnung bestehende Kupplung zwischen benachbarten Stützleisten, um die einzelnen Stützleisten in der Zylindergrube drehfest anzuordnen, denn gemäß der hier vorgeschlagenen Lösung stützt sich die Klemmvorrichtung im Kanal des Zylinders selbst ab. Falls mehrere Klemmvorrichtungen im Kanal des Zylinders angeordnet sind, trifft dieses Merkmal auf jede einzelne Klemmvorrichtung zu. Die aus DE 199 24 785 A1 bekannte, zumindest aus einer Profilleiste, einer Stützleiste und einer Klemmrolle bestehende Klemmvorrichtung wird damit in ihrem Aufbau vereinfacht und mithin kostengünstiger.

Besonders vorteilhaft ist diejenige Ausgestaltung der Vorrichtung, bei der zumindest der Schenkel des nachlaufenden Endes des Aufzugs zumindest teilweise als eine Wippe ausgestaltet ist, wobei sich diese Wippe nach Einführung des Schenkels in die Öffnung des Kanals mit ihrer Lagerstelle an der Wandung der Öffnung oder an der Wandung des Kanals abstützt. Dabei spannt das Klemmstück den Aufzug mit dem als eine Wippe ausgebildeten Schenkel.

Die Erfindung wird anhand der Zeichnungen im Folgenden näher beschrieben.

Es zeigen
- Fig. 1: eine Vorrichtung zum Befestigen einer plattenförmigen Druckform auf einem Zylinder;
- Fig. 2: eine Vorrichtung zum Befestigen eines ein Druckbild übertragenden Drucktuches auf einem Zylinder.

Nach Fig. 1 ist auf einer Mantelfläche 02 eines Zylinders 01 a ein Aufzug 03a, z. B. eine plattenförmige Druckform 03a, dadurch befestigt, dass an den Enden des Aufzugs 03a abgekantete Schenkel 04;

05 in einen im Zylinder 01a angeordneten Kanal 06a, der eine zur Mantelfläche 02 des Zylinders 01 a gerichtete Öffnung 07 aufweist, eingeführt und dort im Wesentlichen an den mantelflächennahen Wandungen 08; 09 der Öffnung 07 angelegt sind. Zum Teil können die Schenkel 04; 05 auch an der dem Bereich der Öffnung 07 nachfolgenden und tiefer im Inneren des Zylinders 01a liegenden Wandung 10 des Kanals 06a anliegen, denn die Grenze zwischen den Wandungen 08; 09 der Öffnung 07 und der Wandung 10 des Kanals 06a verläuft fließend. Mit diesem Hinweis soll demnach nur angedeutet sein, dass die Einführtiefe der Schenkel 04; 05 nicht exakt festgelegt ist, sondern einen größeren Toleranzbereich umfasst. Der Kanal 06a kann ohne einen die Erfindung hindernden Einfluss verschiedene Querschnittsgeometrien aufweisen, jedoch ist - wie in den beiden Figuren dargestellt - ein kreisrunder Querschnitt fertigungstechnisch günstig.

Ohne die Erfindung auf die nachfolgende vereinfachte Darstellung zu beschränken, erfolgt die Beschreibung der Erfindung hier der Einfachheit halber derart, als ob auf dem Zylinder nur ein einziger, den Zylinder umschlingender Aufzug zu befestigen sei. Denn für den Fachmann ist ohne weiteres verständlich, dass auf dem Zylinder sowohl in dessen axialer Richtung als auch in dessen Umfangsrichtung mehrere Aufzüge nach der hier beschriebenen Erfindung zu befestigen sein können, wobei dann aber im Fall von mehreren Aufzügen in der Umfangsrichtung auch mehrere Kanäle vorgesehen sind.

In Produktionsrichtung P gesehen weist der auf dem Zylinder 01a zu befestigende Aufzug 03a ein vorlaufendes Ende 11 und ein nachlaufendes Ende 12 mit jeweils einem abgekanteten Schenkel 04; 05 auf. Ebenso besitzt die Öffnung 07 des Kanals 06a eine in Produktionsrichtung P des Zylinders 01a gesehene vordere Kante 13, von der sich eine erste Wandung 08 zum Kanal 06a hin erstreckt, sowie eine hintere Kante 14, von der sich eine zweite Wandung 09 ebenfalls zum Kanal 06a hin erstreckt. Die Öffnung 07 ist an der Mantelfläche 02 des Zylinders 01a lang und schmal und damit schlitzförmig ausgebildet, wobei die Schlitzweite S an der Mantelfläche 02 im Vergleich zur Tiefe t des Kanals 06a, die z. B. 30 mm betragen kann, gering und derart bemessen ist, dass ein Schenkel 04 eines vorlaufenden Endes 11 eines Aufzugs 03a und ein Schenkel 05 eines nachlaufenden Endes 12 desselben oder - bei mehreren in Umfangsrichtung des Zylinders 01 a befestigten Aufzügen - eines gleichartigen Aufzugs 03a in der Öffnung 07 hintereinander anordenbar sind. Vorteilhaft sind Schlitzweiten S von weniger als 5 mm, vorzugsweise im Bereich von 1 mm bis 3 mm.

Zwischen der sich von der vorderen Kante 13 zum Kanal 06a hin erstreckenden Wandung 08 und einer gedachten, auf der Mantelfläche 02 des Zylinders 01 a auf der Öffnung 07 aufliegenden Tangente T ist ein spitzer Winkel α ausgebildet, der zwischen 40° und 50°, vorzugsweise 45° beträgt. Somit verjüngt sich die Öffnung 07 zur Mantelfläche 02 des Zylinders 01 a hin und sie vergrößert sich zum Kanal 06a hin. Der Schenkel 04 des vorlaufenden Endes 11 des Aufzugs 03a ist an der vorderen Kante 13 der Öffnung 07 einhängbar, sodass dieser Schenkel 04 an der sich von der vorderen Kante 13 zum Kanal 06a erstreckenden Wandung 08 vorzugsweise formschlüssig anliegt. In dem in der Fig. 1 gezeigten Beispiel fällt die Wandung 09 an der hinteren Kante 14 der Öffnung 07 in etwa senkrecht zum Kanal 06a hin ab. Die Wandung 09 kann jedoch auch leicht geneigt sein, sodass sich die Öffnung 07 zum Kanal 06a hin weitet. Ein Winkel β, der sich als Öffnungswinkel zwischen der sich von der hinteren Kante 14 zum Kanal 06a erstreckenden Wandung 09 und der bereits erwähnten, auf der Mantelfläche 02 des Zylinders 01 a auf der Öffnung 07 aufliegenden Tangente T ergibt, liegt z. B. im Bereich zwischen 80° und 95° und beträgt vorzugsweise 90°.

Der Kanal 06a erstreckt sich im Regelfall achsparallel zum Zylinder 01a. In etwa diametral gegenüber der schlitzförmigen Öffnung 07 befindet sich in der Wandung 10 des Kanals 06a eine Aussparung, beispielsweise eine Nut 15, in die bzw. in der ein plattenförmiges, formstabiles Haltemittel 16 - vorzugsweise lose - eingestellt und schwenkbar gelagert ist. Die Nut 15 ist demnach Lagerstelle 24 und Abstützstelle 24 des als ein Hebel ausgestalteten Haltemittels 16. Um das Haltemittel 16 in der Nut 15 verschwenken zu können, ist die Breite B der Nut 15 größer ausgebildet als die Dicke D des Haltemittels 16. Die Lagerstelle 24 des Haltemittels 16 kann außer in der in der Fig. 1 gezeigten Position exakt diametral gegenüber der Öffnung 07 auch an der Wandung 10 und immer noch im Bereich des Grunds des Kanals 06a im Uhrzeigersinn um bis zu etwa 30° von einem von der Öffnung 07 ausgehenden Lot auf der der vorderen Kante 13 zugewandten Seite abweichen, insbesondere kann ein Winkel zwischen 15° und 20° vorteilhaft sein (vergleiche Fig. 2).

Das Haltemittel 16 ist derart ausgebildet, dass es ein erstes oberes, an einer der beiden Wandungen 08 oder 09 der Öffnung 07 anlegbares Ende 18 und ein der Öffnung 07 gegenüberliegendes zweites unteres Ende 19 aufweist. An dem Haltemittel 16 ist ein Federelement 17, z. B. eine als eine Blattfeder 17 ausgebildete Druckfeder 17 angebracht, die sich vorzugsweise derart unmittelbar an der von der vorderen Kante 13 der Öffnung 07 erstreckenden Wandung 08 bzw. an der Wandung 10 des Kanals 06a abstützt, dass dadurch sowohl das schwenkbar gelagerte zweite untere Ende 19 des Haltemittels 16 an seiner Lagerstelle 24, d. h. in der Nut 15, fixiert ist als auch gleichzeitig das erste obere Ende 18 des Haltemittels 16 an die sich zur hinteren Kante 14 der Öffnung 07 erstreckenden Wandung 09 gepresst wird, wodurch sich am ersten oberen Ende 18 des Haltemittels 16 eine Klemmstelle 25 ergibt. Das Haltemittel 16 und das Federelement 17 bilden somit in ihrem Zusammenwirken eine im Kanal 06a wirksame Klemmvorrichtung. Das Federelement 17 ist vorzugsweise vorgespannt und stabilisiert damit das Haltemittel 16 in seiner Lage im Kanal 06a und sichert das Haltemittel 16 gegen ein unbeabsichtigtes Herausfallen aus der Öffnung 07. Zur Erzielung der gleichzeitigen Klemmung und Fixierung ist es erforderlich, dass das Federelement 17 durch seine Abstützung in der Abstützstelle 23, d. h. insbesondere durch die Lage und/oder Formgebung dieser Abstützstelle 23, eine das Haltemittel 16 an seiner Lagerstelle 24 fixierende, insbesondere in deren Lagerstelle 24 drückende Kraft von betragsmäßig ausreichender Größe ausübt. Die Abstützstelle 23 des Federelementes 17 ist damit räumlich näher an der Öffnung 07 angeordnet als an der Lagerstelle 24 des Haltemittels 16. Die Fixierung wird auf einfache Weise dadurch erreicht, dass sich das Federelement 17 vorzugsweise an der von der vorderen Kante 13 der Öffnung 07 erstreckenden Wandung 08 bzw. an der Wandung 10 des Kanals 06a vorzugsweise in unmittelbarem Kontakt mit derselben derart abstützt, dass in der Abstützstelle 23 des Federelements 17 gleichzeitig Kräfte F1; F2 in zwei in der Querschnittsebene des Kanals 06a lotrecht aufeinander stehenden Richtungen aufgenommen werden. Diese Kräfteaufnahme wird dadurch möglich, dass sich die Abstützstelle 23 insbesondere dort befindet, wo die sich von der vorderen Kante 13 zum Kanal 06a hin erstreckende Wandung 08 aufgrund des spitzen Winkels α der Öffnung 07 eine der Lagerstelle 24 des Haltemittels 16 zugewandte Schräge bildet. An dieser Schrägen bilden sich in der Abstützstelle 23 des Federelements 17 jeweils als Gegenkraft zu den Abstützkraftkomponenten F1; F2 zwei Kraftkomponenten aus, wobei eine Kraftkomponente als Gegenkraft zu F2 die zur Klemmung des in die Öffnung 07 eingeführten Schenkels 05 erforderliche Kraft aufbringt, wohingegen eine weitere Kraftkomponente in Richtung der Lagerstelle 24 des Haltemittels 16 wirkt und es in die Nut 15 drückt und damit bei einer Rotation des Zylinders 01 a in seiner Lage stabilisiert. Eine alternative Ausgestaltung zur Schrägen kann darin bestehen, dass die sich von der vorderen Kante 13 erstreckende Wandung 08 eine Aussparung aufweist oder derart geformt ist, dass in der Abstützstelle 23 des Federelements 17 dieselbe zuvor beschriebene Kräfteaufteilung erfolgen kann. Statt einer Blattfeder 17 ist als Federelement 17 auch eine entsprechend im Kanal 06a angeordnete Schraubendruckfeder 17 verwendbar. Die Abstützstelle 23 des Federelements 17 befindet sich zwar vorzugsweise unmittelbar an der Wandung 08, er kann sich jedoch bei einem länger ausgestalteten Schenkel 05 auch auf diesem befinden, sodass sich das Federelement 17 mittelbar an der Wandung 08 abstützt. Im letzteren Fall steht das Federelement 17 nicht direkt in Berührung mit der Wandung 08, wenngleich auch dieselbe zuvor beschriebene Kräfteaufteilung eintritt. Für das Haltemittel 16 kann in der Nut 15 ein vertikales Spiel zugelassen werden, solange sichergestellt ist, dass das Haltemittel 16 in keiner Betriebssituation aus der Öffnung 07 herausrutscht und für die Klemmung voll funktionsfähig ist.

In der Praxis befindet sich die Abstützstelle 23 vorzugsweise an der sich von der vorderen Kante 13 zum Kanal 06a hin erstreckenden Wandung 08 unmittelbar nach dem zum Kanal 06a gerichteten Ende des an der vorderen Kante 13 eingehängten Schenkels 04 des vorlaufenden Endes 11 des Aufzugs 03a. Ein Abstand a zwischen dem Ende des Schenkels 04 und der Abstützstelle 23 beträgt vorzugsweise weniger als 5 mm, insbesondere weniger als 3 mm. In Längsrichtung des Kanals 06a können durchaus mehrere Haltemittel 16 mit zugehörigen Federelementen 17 angeordnet sein, jedoch ist in jeder Querschnittebene des Kanals 06a nur ein einziges Haltemittel 16 angeordnet.

Dem von dem Federelement 17 über das Haltemittel 16 auf die Wandung 09, die sich von der hinteren Kante 14 der Öffnung 07 erstreckt, ausgeübten Anpressdruck wirkt ein Stellmittel 20 entgegen, um bei einer Betätigung des Stellmittels 20 die mit dem Haltemittel 16 an der Wandung 09 bewirkte Klemmung bei Bedarf zu lösen. Bei dem Stellmittel 20 handelt es sich vorzugsweise um einen in Längsrichtung des Kanals 06a verlaufenden Schlauch 20, der mit einem Druckmittel, z. B. Druckluft beaufschlagbar ist und von einem Widerlager 21 eingefasst sein kann. Das Widerlager 21 dieses Stellmittels 20 ist in diesem Fall eine Einhausung, die sich an der Wandung 10 des Kanals 06a abstützt und durch ihre Formgebung die zum Lösen der Klemmung erforderliche Volumenerweiterung des Schlauchs 20 reduziert und damit zu einer kürzeren Reaktionszeit des Stellmittels 20 beiträgt. Bei einer anderen Realisierung des Stellmittels 20 mag ein Widerlager 21 in der hier beschriebenen Form entbehrlich sein.

Die in der Fig. 1 dargestellte Ausführungsform zeigt überdies eine besonders vorteilhafte Weiterbildung, bei der der Schenkel 05 des nachlaufenden Endes 12 als eine Wippe ausgestaltet ist, wobei sich diese Wippe nach Einführung des Schenkels 05 in die Öffnung 07 des Kanals 06a mit ihrer Lagerstelle 22 an der Wandung 09 der Öffnung 07 abstützt. Je nachdem, mit welcher Geometrie die Kante 14 der Öffnung 07, an die ein als Wippe ausgebildeter Schenkel 05 des nachlaufenden Endes 12 des Aufzugs 03a angelegt wird, ausgebildet ist, kann es auch sein, dass sich die Lagerstelle 22 der Wippe bereits auf der Wandung 10 des Kanals 06a befindet. Der Aufzug 03a weist somit an seinem nachlaufenden Ende 12 einen abgekanteten Schenkel 05 auf, der derart geformt ist, dass dieser Schenkel 05 nochmals eine zusätzliche, von der Wandung 09 unter einem spitzen Winkel von z. B. 15° abstehende Abkantung besitzt, die in der Lagerstelle 22 an der Wandung 09 der Öffnung 07 kippbar ist, wodurch die Wirkrichtung der Klemmung des Schenkels 05 des nachlaufenden Endes 12 umgekehrt und für den auf der Mantelfläche 02 des Zylinders 01 a aufliegenden Aufzug 03a eine Zugspannung erzeugt wird, die das nachlaufende Ende 12 des Aufzugs 03a in Richtung der vorderen Kante 13 der Öffnung 07 zieht. Die Lage der Lagerstelle 22 der Wippe kann derart gewählt sein, dass sich zwischen der Lagerstelle 22 der Wippe und der Abkantung des Schenkels 05 an der Kante 14 der Öffnung 07 ein in etwa doppelt so langer Hebelarm ergibt wie zwischen der Lagerstelle 22 der Wippe und der Klemmstelle 25 zwischen dem Schenkel 05 und dem Haltemittel 16. Diese Lösung hat den Vorteil, dass Fertigungstoleranzen in der Länge des Aufzugs 03a auf einfache Weise ausgeglichen werden können. Aufzüge 03a mit einer zu großen Länge neigen dazu, sich auf der Mantelfläche 02 des Zylinders 01 a zu verschieben. Im Übrigen kann es für einen nicht vollflächig auf der Mantelfläche 02 des Zylinders 01 a aufliegenden Aufzug 03a durch die auf ihn ausgeübte Walkarbeit während des Produktionsprozesses des Zylinders 01a zu einem Bruch beispielsweise an dessen nachlaufendem Ende 12 kommen. Gemäß der hier vorgeschlagenen Lösung klemmt das Haltemittel 16 den Aufzug 03a nicht nur in der zuvor beschriebenen Weise, sondern der Aufzug 03a wird mit dem als Wippe ausgebildeten Schenkel 05 zusätzlich noch gespannt. Bei einer entsprechenden Vorspannung des Federelementes 17 bilden die Wippe des Schenkels 05 und das Federelement 17 in ihrem Zusammenwirken und in Verbindung mit dem Haltemittel 16 für den Aufzug 03a ein nachspannendes System, das Längenänderungen des Aufzugs 03a selbsttätig ausgleicht.

Fig. 2 zeigt eine Vorrichtung zum Befestigen eines ein Druckbild übertragenden Drucktuches 30 auf einem Zylinder 01 b, z. B. auf einem Übertragungszylinder 01 b einer Offsetdruckmaschine, wobei das Drucktuch 30 auf einer auf der Mantelfläche 02 des Zylinders 01b aufliegenden, biegsamen, aber in ihrer Flächenausdehnung formstabilen Trägerplatte 31 aufgebracht ist und die Trägerplatte 31 an ihren beiden gegenüberliegenden, zu befestigenden Enden abgekantete Schenkel 34; 35 aufweist, die in einen im Zylinder 01 b angeordneten Kanal 06b mit einer zur Mantelfläche 02 des Zylinders 01 b gerichteten Öffnung 07 einführbar sind. Bei dem hier zum Einsatz kommenden Aufzug 03b handelt es sich i. d. R. um einen komplexen Schichtaufbau, der aber zumindest aus einer Trägerplatte 31 und einem darauf aufgebrachten Drucktuch 30 besteht. Analog zu der in Fig. 1 dargestellten Ausführungsform der Vorrichtung weist die auf dem Zylinder 01 b zu befestigende Trägerplatte 31 in Produktionsrichtung P des Zylinders 01 b ein vorlaufendes Ende 32 und ein nachlaufendes Ende 33 auf. Auch hier hat die Öffnung 07 des Kanals 06b eine in Produktionsrichtung P des Zylinders 01b gesehene vordere Kante 13 mit einer sich in den Kanal 06b erstreckenden ersten Wandung 08 und eine hintere Kante 14 mit einer sich ebenfalls in den Kanal 06b erstreckenden zweiten Wandung 09. Zwischen der sich von der vorderen Kante 13 zum Kanal 06a hin erstreckenden Wandung 08 und einer gedachten, auf der Mantelfläche 02 des Zylinders 01 a auf der Öffnung 07 aufliegenden Tangente T ist gleichfalls ein spitzer Winkel α ausgebildet, der zwischen 40° und 50°, vorzugsweise 45° beträgt. Der Schenkel 34 des vorlaufenden Endes 32 der Trägerplatte 31 liegt an der sich von der vorderen Kante 13 erstreckenden ersten Wandung 08 formschlüssig an. Jedoch anders als bei der in der Fig. 1 dargestellten Ausführungsform liegt hier auch der Schenkel 35 des nachlaufenden Endes 33 der Trägerplatte 31 vorzugsweise an der ersten Wandung 08 an, und zwar - mit dem größten Teil ihrer Fläche und vorzugsweise reibschlüssig - direkt auf dem Schenkel 34 des vorlaufenden Endes 32 der Trägerplatte 31. Der Schenkel 35 des nachlaufenden Endes 33 der Trägerplatte 31 ist daher stumpfwinklig in einem Winkel γ abgekantet, der in einem Bereich zwischen 130° und 140° liegt und vorzugsweise γ ≅ 135° beträgt. Die sich von der hinteren Kante 14 zum Kanal 06b erstreckende Wandung 09 bildet mit der bereits erwähnten, auf der Mantelfläche 02 des Zylinders 01 b auf der Öffnung 07 aufliegenden Tangente T wie in dem zuvor beschriebenen Beispiel einen Winkel β, der im Bereich zwischen 80° und 95° liegt und vorzugsweise nahezu rechtwinklig ist.

Ein in diesem Beispiel mit einem auskragenden Arm versehenes, in sich formstabiles Klemmstück 36 besitzt ein erstes (oberes) Ende 38 und ein zweites (unteres) Ende 39, wobei das zweite (untere) Ende 39 in einer Lagerstelle 40 vorzugsweise nahe am Grund des Kanals 06b schwenkbar gelagert ist, wobei die Lagerstelle 40 z. B. als eine Aussparung in einem Basiskörper 41 ausgebildet ist und die Aussparung für das untere Ende 39 des Klemmstücks 36 z. B. eine abstützende Fläche 44 aufweist. Die Lagerstelle 40 des Klemmstücks 36 kann - wie zuvor in Verbindung mit der Fig. 1 erläutert - im Uhrzeigersinn um bis zu etwa 30° von einem von der Öffnung 07 ausgehenden Lot auf der der vorderen Kante 13 zugewandten Seite abweichen, insbesondere kann ein Winkel zwischen 15° und 20° vorteilhaft sein. Der Basiskörper 41 ist im Kanal 06b vorzugsweise gegen eine Verdrehung gesichert. Der Basiskörper 41 kann aus einem Kunststoff oder aus einem metallischen Werkstoff gefertigt sein. Sofern in Längsrichtung des Kanals 06b mehrere Klemmstücke 36 vorgesehen sind, können die Klemmstücke 36 jeweils in einem Basiskörper 41 angeordnet sein, wobei sich die Basiskörper 41 im Kanal 06b aneinander reihen.

Mittels eines Federelements 37 z. B. einer Schraubendruckfeder 37 oder einer Blattfeder 37, das vom Basiskörper 41 vorzugsweise eingefasst ist und sich in ihm an einer Abstützstelle 43 abstützt und zusammen mit dem Klemmstück 36 eine Klemmvorrichtung bildet, wird mit dem ersten (oberen) Ende 38 des Klemmstücks 36 auf die an der Wandung 08 der vorderen Kante 13 aufeinander liegenden Schenkel 34 und 35 ein Anpressdruck ausgeübt, wodurch beide Schenkel 34 und 35 an der ersten Wandung 08 verklemmt werden. Das erste (obere) Ende 38 des Klemmstücks 36 stützt sich derart an der Klemmstelle 45 zwischen dem Klemmstück 36 und dem Schenkel 35 am nachlaufenden Ende 33 der Trägerplatte 31 des Aufzugs 03b an der von der vorderen Kante 13 der Öffnung 07 erstreckenden Wandung 08 bzw. an der Wandung 10 des Kanals 06b ab, dass an der Klemmstelle 45 gleichzeitig Kräfte F1; F2 in zwei in der Querschnittsebene des Kanals 06b lotrecht aufeinander stehenden Richtungen aufgenommen werden. Die Klemmstelle 45 liegt aufgrund des spitzen Winkels α wiederum auf einer Schrägen. Die Klemmstelle 45 befindet sich demnach in dem von den beiden aufeinander liegenden Schenkeln 34 und 35 abgedeckten Bereich der Wandung 08. Die Klemmvorrichtung mit dem schwenkbar gelagerten Klemmstück 36, insbesondere die Lagerstelle 40 des Klemmstücks 36, verbleibt also aufgrund ihrer Abstützung und der damit einhergehenden Kräfteaufteilung im Kanal 06b ortsfest.

Das Federelement 37 ist vorzugsweise vorgespannt und bewirkt insbesondere im Zusammenspiel mit der Verdrehsicherung des Basiskörpers 41 durch seine Kraftwirkung auf das Klemmstück 36, dass das Klemmstück 36 in seiner Lagerung durch die Wirkung einer betragsmäßig ausreichend großen Kraftkomponente fixiert ist. In der Fig. 2 hat der Kanal 06b einen kreisrunden Querschnitt. Der Basiskörper 41 ist vorzugsweise in seiner äußeren Formgebung der Kontur des Kanals 06b angepasst oder stützt sich zumindest an drei Abstützstellen an der Wandung 10 des Kanals 06b ab. Beispielsweise befindet sich am Basiskörper 41 eine als ein Anschlag angeformte Arretierung 42, die in die Öffnung 07 hineinragt und sich an der zweiten Wandung 09 der Öffnung 07 abstützt. Damit ist der Basiskörper 41 gegen Verdrehung gesichert, insbesondere in einem kreisrunden Kanal 06b. Eine derartige Verdrehsicherung des relativ preiswerten Basiskörpers 41 ist insbesondere dann von Vorteil, wenn im Kanal 06a, 06b z. B. eine Nut 15 für das Haltemittel 16 bzw. Klemmstück 36 nicht vorgesehen ist, weil von einem Einbringen einer Nut 15 aus Kostengründen abgesehen worden ist. Der Basiskörper 41 kann bei einer entsprechenden Querschnittsgeometrie des Kanals 06b, z. B. einer eckigen, auch derart gestaltet sein, dass er sich an der Wandung 10 des Kanals 06b verdrehsicher abstützt. Im Basiskörper 41 ist ein Stellmittel 20 vorgesehen, das dem von dem Federelement 37 über das Klemmstück 36 auf die erste Wandung 09 der Öffnung 07 ausgeübten Anpressdruck entgegenwirkt, um bei einer Betätigung des Stellmittels 20 die mit dem Klemmstück 36 an der ersten Wandung 09 bewirkte Klemmung bei Bedarf zu lösen. Bei dem Stellmittel 20 handelt es sich wiederum vorzugsweise um einen in Längsrichtung des Kanals 06b verlaufenden Schlauch 20, der mit einem Druckmittel, zum Beispiel Druckluft beaufschlagbar ist und vom Basiskörper 41 eingefasst sein kann.

Auch bei dieser Ausführungsform wird davon ausgegangen, dass in jeder Querschnittebene des Kanals 06b nur ein einziges Klemmstück 36 angeordnet ist, dass jedoch in Längsrichtung des Kanals 06b durchaus mehrere Klemmstücke 36 mit zugehörigen Druckfedern 37 angeordnet sein können. Den beiden aufgezeigten Ausführungsformen ist gemeinsam, dass im Kanal 06a; 06b ein Haltemittel 16 bzw. Klemmstück 36 einseitig, d. h. nur an einem Ende 19; 39 schwenkbar - vorzugsweise lose - gelagert ist, wobei durch ein mit dem Haltemittel 16 bzw. Klemmstück 36 in Wirkverbindung stehendes Federelement 17; 37 sowohl eine Klemmung des Schenkels 05; 35 des nachlaufenden Endes 12; 33 des Aufzugs 03a bzw. der Trägerplatte 31 als auch gleichzeitig eine Fixierung des Haltemittels 16 bzw. Klemmstücks 36 in dessen Lagerstelle 24; 40 erzielt wird. Die Fixierung der aus dem Haltemittel 16 bzw. Klemmstück 36 und dem Federelement 17; 37 gebildeten Klemmvorrichtung erfolgt derart, dass unter Einbeziehung der zwischen dem Haltemittel 16 bzw. Klemmstück 36 und dem Schenkel 05; 35 des nachlaufenden Endes 12; 33 der Druckform 03a bzw. der Trägerplatte 31 bestehenden Klemmstelle 25; 45 das Federelement 17; 37 infolge seiner Vorspannung das Haltemittel 16 bzw. Klemmstück 36 in der Querschnittsebene des Kanals 06a; 06b gegebenenfalls unter Zuhilfenahme einer am Basiskörper 41 angeformten Arretierung 42 verdrehsicher stabilisiert. Die Lagerstelle des Haltemittels 16 bzw. Klemmstücks 36 gestattet zwar die Schwenkbarkeit des Haltemittels 16 bzw. Klemmstücks 36, er ist jedoch zumindest während des Klemmvorgangs mit Bezug auf seine Lage im oder zum Kanal 06a; 06b ortsfest. Bei dieser Ausführungsform stützt sich das Federelement 17, 37 oder das Haltemittel 16 oder Klemmstück 36 mittelbar oder unmittelbar in einer Abstützstelle 23; 45 an derjenigen Wandung 08; 09 ab, die in der Öffnung 07 derjenigen Wandung 08; 09 gegenübersteht, an der sich der Anschlag 42 abstützt.

Somit betreffen die beschriebenen Ausführungsformen jeweils eine Vorrichtung zum Befestigen von mindestens einem Aufzug 03a bzw. einer Trägerplatte 31 auf einem Zylinder 01a; 01b mit einer an der Wandung 10 des Kanals 06a; 06b bzw. an den Wandungen 08; 09 der Öffnung 07 verdrehsicher abgestützten Klemmvorrichtung mit einem im oder am Grund des Kanals 06a; 06b schwenkbar gelagerten Haltemittel 16 bzw. Klemmstück 36, wobei die Klemmvorrichtung gegebenenfalls in einem Basiskörper 41 angeordnet ist und wobei das Federelement 17, 37 oder das Klemmstück 36 in ihrer Abstützstelle 23 bzw. Klemmstelle 45 gleichzeitig Kräfte F1; F2 in zwei in der Querschnittsebene des Kanals 06a; 06b lotrecht aufeinander stehenden Richtungen aufnimmt und durch resultierende Gegenkräfte gleichzeitig die Funktion einer Klemmung und einer Fixierung ausübt.

Die zuvor beschriebenen Ausführungsformen der Vorrichtung zum Befestigen von mindestens einem Aufzug auf einem Zylinder können im selben Druckwerk einer Rotationsdruckmaschine verwirklicht sein, indem ein Zylinder 01a mit einer Druckform 03a gemäß dem ersten Ausführungsbeispiel auf einem Zylinder 01b mit einem Aufzug 03b gemäß dem zweiten Ausführungsbeispiel abrollt. Somit rollt eine auf der Mantelfläche 02 des ersten Zylinders 01 a befestigte plattenförmige Druckform 03 auf einem Drucktuch 30 ab, das mittels einer Trägerplatte 31 auf der Mantelfläche 02 des zweiten Zylinders 01 b aufgebracht ist. In diesem Fall bildet der Zylinder 01 a gemäß dem ersten Ausführungsbeispiel einen Formzylinder und der Zylinder 01 b gemäß dem zweiten Ausführungsbeispiel einen Übertragungszylinder. Im Übrigen kann auch die aus einem Haltemittel 16 und einer Blattfeder 17 bestehende, im Kanal 06a des Formzylinders 01a angeordnete Klemmvorrichtung von einem Basiskörper 41 eingefasst sein, wobei Aussparungen im Basiskörper 41 die zuvor beschriebene Schwenkbarkeit und Abstützung der Klemmvorrichtung ermöglichen.

Dieses Druckwerk zeichnet sich dann z. B. auch dadurch aus, dass zwischen der sich von der hinteren Kante 14 zum Kanal 06a des Formzylinders 06a erstreckenden Wandung 09 und der auf der Mantelfläche 02 des Formzylinders 01a auf der Öffnung 07 aufliegenden Tangente T ein in etwa rechter Winkel β ausgebildet ist, wobei das nachlaufende Ende 12 der Druckform 03a an der sich von der hinteren Kante 14 zum Kanal 06a hin erstreckenden Wandung 09 gehalten ist, und dass der Schenkel 35 am nachlaufenden Ende 33 der Trägerplatte 31 zu der auf der Öffnung 07 des Übertragungszylinders 01 b aufliegenden Tangente T in einem stumpfen Winkel γ abgekantet und zusammen mit dem Schenkel 34 am vorlaufenden Ende 32 der Trägerplatte 31 an der sich von der vorderen Kante 13 zum Kanal 06b erstreckenden Wandung 08 gehalten ist.

### Bezugszeichenliste

- 01a: Zylinder, Formzylinder
- 01b: Zylinder, Übertragungszylinder
- 02: Mantelfläche des Zylinders
- 03a: Aufzug, Druckform
- 03b: Aufzug bestehend aus Drucktuch 30 und Trägerplatte 31
- 04: Schenkel am vorlaufenden Ende des Aufzugs 03a; 03b
- 05: Schenkel am nachlaufenden Ende des Aufzugs 03a; 03b
- 06a, 06b: Kanal
- 07: Öffnung des Kanals 06a, 06b
- 08: sich von der vorderen Kante der Öffnung 07 in den Kanal 06a, 06b erstreckende Wandung, erste Wandung
- 09: sich von der hinteren Kante der Öffnung 07 in den Kanal 06a, 06b erstreckende Wandung, zweite Wandung
- 10: Wandung des Kanals 06a, 06b
- 11: vorlaufendes Ende des Aufzugs 03a
- 12: nachlaufendes Ende des Aufzugs 03a
- 13: vordere Kante der Öffnung 07
- 14: hintere Kante der Öffnung 07
- 15: Nut in der Wandung 10 des Kanals 06a
- 16: Haltemittel
- 17: Federelement, Blattfeder, Druckfeder
- 18: erstes (oberes) Ende des Haltemittels 16
- 19: zweites (unteres) Ende des Haltemittels 16
- 20: Stellmittel, Schlauch
- 21: Widerlager
- 22: Lagerstelle an der Wandung 09 der Öffnung 07 für einen als Wippe ausgebildeten Schenkel 05 am nachlaufenden Ende des Aufzugs 03a
- 23: Abstützstelle des Federelements 17 an der Wandung 08 der Öffnung 07 oder an der Wandung 10 des Kanals 06a
- 24: Lagerstelle, Abstützstelle des Haltemittels 16 in einer Nut 15 des Kanals 06a
- 25: Klemmstelle zwischen dem Haltemittel 16 und dem Schenkel 05 am nachlaufenden Ende 12 des Aufzugs 03a
- 26: -
- 27: -
- 28: -
- 29: -
- 30: Drucktuch
- 31: Trägerplatte eines Drucktuchs 30
- 32: vorlaufendes Ende des aus der Trägerplatte 31 und dem Drucktuch 30 bestehenden Aufzugs 03b
- 33: nachlaufendes Ende des aus der Trägerplatte 31 und dem Drucktuch 30 bestehenden Aufzugs 03b
- 34: Schenkel am vorlaufenden Ende der Trägerplatte 31
- 35: Schenkel am nachlaufenden Ende der Trägerplatte 31
- 36: Klemmstück
- 37: Federelement
- 38: erstes (oberes) Ende des Klemmstücks 36
- 39: zweites (unteres) Ende des Klemmstücks 36
- 40: Lagerstelle des unteren Endes 39 des Klemmstücks 36
- 41: Basiskörper
- 42: Arretierung am Basiskörper 41
- 43: Abstützstelle des Federelementes 37 am Basiskörper 41
- 44: abstützende Fläche für das Klemmstück 36 im Basiskörper 41
- 45: Klemmstelle zwischen dem Klemmstück 36 und dem Schenkel 35 am nachlaufenden Ende 33 der Trägerplatte 31 des Aufzugs 03b
- a: Abstand
- t: Tiefe des Kanals 06a; 06b

- B: Breite der Nut 15
- D: Dicke des Haltemittels 16
- P: Produktionsrichtung des Zylinders 01a; 01b
- S: Schlitzweite der Öffnung 07
- T: auf der Mantelfläche 02 des Zylinders 01a; 01b auf der Öffnung 07 aufliegende Tangente

- α: Winkel zwischen der sich von der vorderen Kante 13 zum Kanal 06a; 06b erstreckenden Wandung 08 und einer auf der Mantelfläche 02 des Zylinders 01a; 01b auf der Öffnung 07 aufliegenden Tangente T
- β: Winkel zwischen der sich von der hinteren Kante 14 zum Kanal 06a; 06b erstreckenden Wandung 09 und einer auf der Mantelfläche 02 des Zylinders 01 a; 01 b auf der Öffnung 07 aufliegenden Tangente T
- γ: Abkantungswinkel des Schenkels 35 am nachlaufenden Ende der Trägerplatte 31

- F1; F2: Kräfte in zwei in der Querschnittsebene des Kanals 06a; 06b lotrecht aufeinander stehenden Richtungen an der Abstützstelle 23 bzw. Klemmstelle 45

## Patentansprüche

1. Zylinder (01a, 01b) einer Rotationsdruckmaschine mit einer Vorrichtung zum Befestigen von mindestens einem Aufzug (03a) oder einer biegsamen Trägerplatte (31) auf diesem Zylinder (01a, 01b), wobei der Zylinder mindestens einen Kanal (06a, 06b) mit einer zu seiner Mantelfläche (02) gerichteten Öffnung (07) mit einer ersten Wandung (08) und mit einer zweiten Wandung (09) aufweist, wobei im Kanal (06a, 06b) zumindest ein Federelement (17, 37) und ein Haltemittel (16, 36) zum Halten von mindestens einem in die Öffnung (07) eingeführten Schenkel (05, 35) eines nachlaufenden Endes (12) des Aufzugs (03a) bzw. der biegsamen Trägerplatte (31) vorgesehen sind, wobei das Federelement (17, 37) die zum Halten erforderliche Kraft auf das Haltemittel (16, 36) ausübt, wobei das Haltemittel (16, 36) als ein schwenkbarer Hebel ausgebildet ist, **dadurch gekennzeichnet, dass** das Haltemittel (16, 36) gegenüber der Öffnung (07) in einer Lagerstelle (24, 40) gelagert ist und dass sich das Federelement (17, 37) in einer Abstützstelle (23) mittelbar (41) oder unmittelbar an einer der Wandlungen (08; 09) der Öffnung (07) abstützt, während das Haltemittel (16; 36) gleichzeitig den Schenkel (05, 35) des nachlaufenden Endes (12) in einer Klemmstelle (25, 45) an der der Abstützstelle (23) gegenüberliegenden Wandung (08; 09) der Öffnung (07) hält, wobei das Federelement (17, 37) durch eine in seiner Abstützstelle (23) hervorgerufene Gegenkraft das Haltemittel (16) an seiner Lagerstelle (24, 40) fixiert.

2. Zylinder (01 a) nach Anspruch 1, **dadurch gekennzeichnet, dass** eine der Wandungen (08; 09) mit einer auf der Mantelfläche (02) dieses Zylinders (01 a) auf der Öffnung (07) aufliegenden Tangente (T) einen spitzen Winkel (α) bildet, wobei die die Abstützstelle (23) des Federelements (17) aufweisende Wandung (08; 09) aufgrund des Winkels (α) eine der Lagerstelle (24) des Haltemittels (16) zugewandte Schräge ausbildet.

3. Zylinder (01 a) nach Anspruch 1, **dadurch gekennzeichnet, dass** sich das Federelement (17) an der in Produktionsrichtung (P) dieses Zylinders (01a) ersten Wandung (08) der Öffnung (07) abstützt.

4. Zylinder (01 a) nach Anspruch 1, **dadurch gekennzeichnet, dass** sich die erste Wandung (08) von einer in Produktionsrichtung (P) dieses Zylinders (01 a) vorderen Kante (13) der Öffnung (07) zum Kanal (06a) hin erstreckt, wobei sich die Abstützstelle (23) des Federelements (17) in einem Abstand (a) nach einem Ende eines an der vorderen Kante (13) der Öffnung (07) eingehängten Schenkels (04) eines vorlaufenden Endes (11) des Aufzugs (03a) befindet.

5. Zylinder (01 a) nach Anspruch 4, **dadurch gekennzeichnet, dass** der Abstand (a) weniger als 5 mm beträgt.

6. Zylinder (01 a) nach Anspruch 1, **dadurch gekennzeichnet, dass** sich die erste Wandung (08) von einer in Produktionsrichtung (P) dieses Zylinders (01 a) vorderen Kante (13) der Öffnung (07) zum Kanal (06a) hin erstreckt, wobei sich die Abstützstelle (23) des Federelements (17) auf einem an der vorderen Kante (13) der Öffnung (07) eingehängten Schenkel (04) am vorlaufenden Ende (11) des Aufzugs (03a) befindet.

7. Zylinder (01 a) nach Anspruch 1, **dadurch gekennzeichnet, dass** zumindest der Schenkel (05) des nachlaufenden Endes (12) als eine Wippe ausgestaltet ist, wobei sich diese Wippe nach Einführung des Schenkels (05) in die Öffnung (07) des Kanals (06a) mit seinem Lagerstelle (22) an der zweiten Wandung (09) der Öffnung (07) oder an einer Wandung (10) des Kanals (06a) abstützt.

8. Zylinder (01a) nach Anspruch 7, **dadurch gekennzeichnet, dass** das Haltemittel (16) den Aufzug (03a) mit dem als Wippe ausgebildeten Schenkel (05) spannt.

9. Zylinder (01 a) nach Anspruch 2, **dadurch gekennzeichnet, dass** der Winkel (α) zwischen 40° und 50° beträgt.

10. Zylinder (01 a) nach Anspruch 1, **dadurch gekennzeichnet, dass** sich die Lagerstelle (24) des Haltemittels (16) im oder am Grund des Kanals (06a) befindet.

11. Zylinder (01 a) nach Anspruch 1, **dadurch gekennzeichnet, dass** das Federelement (17) als eine Blattfeder (17) ausgebildet ist.

12. Zylinder (01 a) nach Anspruch 1, **dadurch gekennzeichnet, dass** das Federelement (17) vorgespannt ist.

13. Zylinder (01 a) nach Anspruch 4, **dadurch gekennzeichnet, dass** ein Schenkel (04) eines vorlaufenden Endes (11) des Aufzugs (03a) an der vorderen Kante (13) der Öffnung (07) einhängbar ist.

14. Zylinder (01 a) nach Anspruch 1, **dadurch gekennzeichnet, dass** im Kanal (06a) ein Stellmittel (20) vorgesehen ist, das bei seiner Betätigung dem Federelement (17) entgegenwirkt und damit die Befestigung des Schenkels (05) löst.

15. Zylinder (01a) nach Anspruch 14, **dadurch gekennzeichnet, dass** das Stellmittel (20) ein mit einem Druckmittel beaufschlagbarer Schlauch (20) ist.

16. Zylinder (01 a) nach Anspruch 1, **dadurch gekennzeichnet, dass** der Kanal (06a) in jedem zu seiner Axialrichtung senkrechten Schnitt nur ein Haltemittel (16) aufweist.

17. Zylinder (01 a) nach Anspruch 1, **dadurch gekennzeichnet, dass** in Axialrichtung des Kanals (06a) mehrere Haltemittel (16) mit zugehörigen Federelementen (17) angeordnet sind.

18. Zylinder (01a) nach Anspruch 1, **dadurch gekennzeichnet, dass** die Lagerstelle (24) des Haltemittels (16) im Kanal (06a) ortsfest ausgebildet ist.

19. Zylinder (01a) nach Anspruch 1, **dadurch gekennzeichnet, dass** im Kanal (06b) mindestens ein Basiskörper (41) mit dem Haltemittel (36) und dem Federelement (37) vorgesehen ist, wobei das Haltemittel (36) im Basiskörper (41) schwenkbar gelagert ist.

20. Zylinder (01 a) nach Anspruch 19, **dadurch gekennzeichnet, dass** sich der Basiskörper (41) an der Wandung (10) des Kanals (06b) drehfest abstützt.

21. Zylinder (01 a) nach Anspruch 19, **dadurch gekennzeichnet, dass** sich der Basiskörper (41) an einer der Wandungen (08; 09) der Öffnung (07) durch einen am Basiskörper (41) angeformten, in die Öffnung (07) ragenden Anschlag (42) drehfest abstützt.

## Claims

1. Cylinder (01 a, 01 b) of a rotary printing press comprising a device for fixing at least one packing (03a) or a flexible support plate (31) to this cylinder (01 a, 01 b), the cylinder having at least one channel (06a, 06b) with an opening (07) which is directed towards its lateral surface (02) and has a first wall (08) and has a second wall (09), at least one spring element (17, 37) and a retaining means (16, 36) for holding at least one limb (05, 35) of a trailing end (12) of the packing (03a) or of the flexible support plate (31), which limb is inserted into the opening (07), being provided in the channel (06a, 06b), the spring element (17, 37) exerting on the retaining means (16, 36) the force required for holding, the retaining means (16, 36) being in the form of a pivotable lever, **characterized in that** the retaining means (16, 36) is mounted in a bearing point (24, 40) opposite the opening (07) and **in that** the spring element (17, 37) is supported in a support point (23) indirectly (41) or directly on one of the walls (08, 09) of the opening (07), while the retaining means (16, 36) simultaneously holds the limb (05, 35) of the trailing end (12) in a clamping position (25, 45) on that wall (08; 09) of the opening (07) which is opposite the support point, the spring element (17, 37) fixing the retaining means (16) in its bearing point (24, 40) by an opposite force generated in its support point (23).

2. Cylinder (01 a) according to Claim 1, **characterized in that** one of the walls (08; 09) makes an acute angle (α) with a tangent (T) to the lateral surface (02) of this cylinder (01 a) at the opening (07), the wall (08; 09) having the support point (23) of the spring element (17) forming, owing to the angle (α), a bevel facing the bearing point (24) of the retaining means (16).

3. Cylinder (01 a) according to Claim 1, **characterized in that** the spring element (17) is supported on that wall (08) of the opening (07) which is the first wall in the production direction (P) of this cylinder (01 a).

4. Cylinder (01 a) according to Claim 1, **characterized in that** the first wall (08) extends from an edge (13) of the opening (07) which is the front edge in the production direction (P) of this cylinder (01 a) to the channel (06a), the support point (23) of the spring element (17) being present at a distance (a) after an end of a limb (04) of a leading end (11) of the packing (03a), which limb (04) is hooked onto the front edge (13) of the opening (07).

5. Cylinder (01 a) according to Claim 4, **characterized in that** the distance (a) is less than 5 mm.

6. Cylinder (01 a) according to Claim 1, **characterized in that** the first wall (08) extends from an edge (13) of the opening (07) which is the front edge in the production direction (P) of this cylinder (01 a) to the channel (06a), the support point (23) of the spring element (17) being present on a limb (04) at the leading end (11) of the packing (03a), which limb (04) is hooked onto the front edge (13) of the opening (07).

7. Cylinder (01 a) according to Claim 1, **characterized in that** at least the limb (05) of the trailing end (12) is in the form of a rocker, this rocker, after insertion of the limb (05) into the opening (07) of the channel (06a), being supported with its bearing point (22) on the second wall (09) of the opening (07) or on a wall (10) of the channel (06a).

8. Cylinder (01 a) according to Claim 7, **characterized in that** the retaining means (16) clamps the packing (03a) with the limb (05) in the form of a rocker.

9. Cylinder (01 a) according to Claim 2, **characterized in that** the angle (α) is between 40° and 50°.

10. Cylinder (01 a) according to Claim 1, **characterized in that** the bearing point (24) of the retaining means (16) is present in or on the bottom of the channel (06a).

11. Cylinder (01 a) according to Claim 1, **characterized in that** the spring element (17) is in the form of a leaf spring (17).

12. Cylinder (01 a) according to Claim 1, **characterized in that** the spring element (17) is prestressed.

13. Cylinder (01 a) according to Claim 4, **characterized in that** a limb (04) of a leading end (11) of the packing (03a) can be hooked onto the front edge (13) of the opening (07).

14. Cylinder (01 a) according to Claim 1, **characterized in that** an actuator (20) which, on actuation, counteracts the spring element (17) and thereby releases the limb (05) is provided in the channel (06a).

15. Cylinder (01 a) according to Claim 14, **characterized in that** the actuator (20) is a tube (20) which can be supplied with a pressure medium.

16. Cylinder (01 a) according to Claim 1, **characterized in that** the channel (06a) has only one retaining means (16) in each section perpendicular to its axial direction.

17. Cylinder (01 a) according to Claim 1, **characterized in that** a plurality of retaining means (16) with associated spring elements (17) are arranged in the axial direction of the channel (06a).

18. Cylinder (01 a) according to Claim 1, **characterized in that** the bearing point (24) of the retaining means (16) is formed so as to be stationary in the channel (06a).

19. Cylinder (01 a) according to Claim 1, **characterized in that** at least one base body (41) having the retaining means (36) and the spring element (37) is provided in the channel (06b), the retaining means (36) being pivotably mounted in the base body (41).

20. Cylinder (01 a) according to Claim 19, **characterized in that** the base body (41) is nonrotatably supported on the wall (10) of the channel (06b).

21. Cylinder (01 a) according to Claim 19, **characterized in that** the base body (41) is nonrotatably supported on one of the walls (08; 09) of the opening (07) by a stop (42) formed on the base body (41) and projecting into the opening (07).

## Revendications

1. Cylindre (01 a, 01 b) d'une machine à imprimer rotative avec un dispositif de fixation d'au moins un habillage (03a), ou d'une plaque support (31) flexible, sur ce cylindre (01 a, 01 b), le cylindre présentant au moins un canal (06a, 06b) avec une ouverture (07) tournée vers sa surface d'enveloppe (02), avec une première paroi (08) et avec une deuxième paroi (09), dans le canal (06a, 06b) étant prévus au moins un élément élastique (17, 37) et un moyen de maintien (16, 36), pour maintenir au moins une branche (05, 35), insérée dans l'ouverture (07), d'une extrémité arrière (12) de l'habillage (03), ou de la plaque support (31) flexible, l'élément élastique (17, 37) exerçant sur le moyen de maintien (16, 36) la force nécessaire au maintien, le moyen de maintien (16, 36) étant réalisé sous forme de levier pivotant, **caractérisé en ce que** le moyen de maintien (16, 36) est monté en palier par rapport à l'ouverture (07), dans un emplacement formant palier (24, 40), et **en ce que** l'élément élastique (17, 37) prend appui (41) indirectement dans un emplacement d'appui (23), ou directement sur l'une des parois (08 ; 09) de l'ouverture (07), tandis que le moyen de maintien (16, 36) maintient simultanément la branche (05, 35) de l'extrémité arrière (12) en un emplacement de serrage (25, 45), sur la paroi (08 ; 09), opposée à l'emplacement d'appui (23), de l'ouverture (07), l'élément élastique (17, 37) fixant, en son emplacement formant palier (24, 40), le moyen de maintien (16) au moyen d'une force antagoniste provoquée dans son emplacement d'appui (23).

2. Cylindre (01 a) selon la revendication 1, **caractérisé en ce que** l'une des parois (08 ; 09) forme, avec une tangente (T) appliquée sur l'ouverture (07), sur la surface d'enveloppe (02) de ce cylindre (01 a), un angle (α) aigu, la paroi (08 ; 09), présentant l'emplacement d'appui (23) de l'élément élastique (17), formant un chanfrein tourné vers l'emplacement formant palier (24) du moyen de maintien (16), du fait de l'angle (α).

3. Cylindre (01 a) selon la revendication 1, **caractérisé en ce que** l'élément élastique (17) prend appui sur la paroi (08), la première en observant dans le sens de production (P) de ce cylindre (01 a), de l'ouverture (07).

4. Cylindre (01 a) selon la revendication 1, **caractérisé en ce que** la première paroi (08) s'étend d'une arête avant (13), en observant dans le sens de production (P) de ce cylindre (01 a), de l'ouverture (07) au canal (06a), l'emplacement d'appui (23) de l'élément élastique (17) se trouvant à une distance (a) après une extrémité d'une branche (04), accrochée à l'arête avant (13) de l'ouverture (07), d'une extrémité avant (11) de l'habillage (03a).

5. Cylindre (01 a) selon la revendication 4, **caractérisé en ce que** la distance (a) est inférieure à 5 mm.

6. Cylindre (01 a) selon la revendication 1, **caractérisé en ce que** la première paroi (08) s'étend d'une arête avant (13), en observant dans le sens de production (P) de ce cylindre (01 a), de l'ouverture (07) au canal (06a), l'emplacement d'appui (23) de l'élément élastique (17) se trouvant sur une branche (04), accrochée à l'arête avant (13) de l'ouverture (07), à l'extrémité avant (11) de l'habillage (03a).

7. Cylindre (01 a) selon la revendication 1, **caractérisé en ce qu'**au moins la branche (05) de l'extrémité arrière (12) est réalisée sous forme de fléau, ce fléau, après insertion de la branche (05) dans l'ouverture (07) du canal (06a), prenant appui, par son emplacement formant palier (22), sur la deuxième paroi (09) de l'ouverture (07) ou sur une paroi (10) du canal (06a).

8. Cylindre (01 a) selon la revendication 7, **caractérisé en ce que** le moyen de maintien (16) serre l'habillage (03a) avec la branche (05) réalisée sous forme de fléau.

9. Cylindre (01 a) selon la revendication 2, **caractérisé en ce que** l'angle (α) est compris entre 40° et 50°.

10. Cylindre (01 a) selon la revendication 1, **caractérisé en ce que** l'emplacement formant palier (22) du moyen de maintien (16) se trouve dans ou au fond du canal (06a).

11. Cylindre (01 a) selon la revendication 1, **caractérisé en ce que** l'élément élastique (17) est réalisé sous forme d'un ressort à lame (17).

12. Cylindre (01 a) selon la revendication 1, **caractérisé en ce que** l'élément élastique (17) est précontraint.

13. Cylindre (01 a) selon la revendication 4, **caractérisé en ce qu'**une branche (04) d'une extrémité avant (11) de l'habillage (03a) est susceptible d'être accrochée sur l'arête avant (13) de l'ouverture (07).

14. Cylindre (01 a) selon la revendication 1, **caractérisé en ce que** dans le canal (06a) est prévu un moyen de réglage (20) qui, lors de son actionnement, agit à l'encontre de l'élément élastique (17) et relâche ainsi la fixation de la branche (05).

15. Cylindre (01 a) selon la revendication 14, **caractérisé en ce que** le moyen de réglage (20) est un tuyau souple (20) susceptible d'être sollicité par un fluide sous pression.

16. Cylindre (01 a) selon la revendication 1, **caractérisé en ce que** le canal (06a) ne présente qu'un seul moyen de maintien (16) dans chaque coupe perpendiculaire à sa direction axiale.

17. Cylindre (01 a) selon la revendication 1, **caractérisé en ce que**, en observant dans la direction axiale du canal (06a), plusieurs moyens de maintien (16) sont disposés, avec des éléments élastiques (17) afférents.

18. Cylindre (01 a) selon la revendication 1, **caractérisé en ce que** l'emplacement formant palier (24) du moyen de maintien (16) est localement fixe dans le canal (06a).

19. Cylindre (01 a) selon la revendication 1, **caractérisé en ce que**, dans le canal (06b), est prévu au moins un corps de base (41) avec le moyen de maintien (36) et l'élément élastique (37), le moyen de maintien (36) étant monté à pivotement dans le corps de base (41).

20. Cylindre (01 a) selon la revendication 19, **caractérisé en ce que** le corps de base (41) prend appui, de manière assujettie en rotation, sur la paroi (10) du canal (06b).

21. Cylindre (01 a) selon la revendication 19, **caractérisé en ce que** le corps de base (41) prend appui, de manière assujettie en rotation, sur l'une des parois (08 ; 09) de l'ouverture (07), au moyen d'une butée (42) formée d'un seul tenant sur le corps de base (41), pénétrant dans l'ouverture (07).
